# EUROPÄISCHE PATENTSCHRIFT

(11) **EP 1 639 913 B1**
(45) Veröffentlichungstag und Bekanntmachung des Hinweises auf die Patenterteilung: **23.11.2011**
(21) Anmeldenummer: 04022614.4
(22) Anmeldetag: 22.09.2004
(51) Int. Cl.: A46B 11/00

(54) **Bürste, insbesondere Zahnbürste, und Verfahren zu deren Herstellung**
Brush, in particular toothbrush and method of making thereof
Brosse, notamment brosse à dents et procédé de fabrication

(43) Veröffentlichungstag der Anmeldung: 29.03.2006
(73) Patentinhaber: Trisa Holding AG, 6234 Triengen (CH)
(72) Erfinder: Bärtschi, Armin, 4652 Winznau (CH); Gross, Peter, 6204 Sempach (CH)
(74) Vertreter: Schaad, Balass, Menzl & Partner AG

(56) Entgegenhaltungen:
- EP-A- 1 138 223
- EP-A- 1 190 643
- WO-A-88/01839
- DE-U1- 29 718 117
- FR-A- 2 583 625
- FR-A- 2 646 068
- GB-A- 2 343 619
- NL-A- 9 400 631
- US-A- 1 947 720
- US-A- 2 739 328
- US-A- 5 865 195

## Beschreibung

Die Erfindung betrifft eine Bürste, insbesondere Zahnbürste, und ein Verfahren zu deren Herstellung nach Anspruch 1..

Es sind Einweg-Zahnbürsten bekannt, die in verschiedener Art und Weise bereits Zahnpasta enthalten. Bei der US 5,346,324 und US 5,909,977 befindet sich dünnflüssige Zahnpasta in einem Reservoir im Griffbereich und wird durch einen Kolben in den Kopfbereich gedrückt, wo sie über Öffnungen in den Bereich der Borsten austritt. Nachteilig hieran ist die schwierige Dosierung der Zahnpasta, die Notwendigkeit der Verwendung sehr dünnflüssiger Zahnpasta, der unhandliche Griff, das häufige Eintrocknen und damit Verstopfen des Fluidkanals sowie das schwierige bis unmögliche Nachfüllen des Reservoirs.

Es sind ausserdem Zahnbürsten bekannt, bei denen sich eine vorbestimmte Menge Zahnpasta in einem Hohlbereich im Kopfbereich befindet und vor dem Putzen durch manuelle Deformation des Kopfbereichs ausgepresst wird. Bei der US 1,947,720 wird durch Deformieren des Kopfbereichs eine schlitzartige, zunächst verschlossene Öffnung aufgebrochen, so dass die Zahnpasta austreten kann. Ein Mehrfachgebrauch durch Nachfüllen oder eine genaue Dosierung ist nicht möglich. Die Abgabe von Zahnpasta ist ausserdem mit verhältnismässig grossem Kraftaufwand verbunden. Ähnliche Beispiele mit Zahnpastaabgabe durch manuelles Auspressen zeigen FR 2 583 625 oder US 5,865,195. Bei der US 5,490,530 können die Austrittsöffnungen durch einen Schieber wiederverschlossen werden. Die Zahnpasta wird durch Drücken eines Knopfes, der auf der Unterseite des Kopfteils angeordnet ist und das Volumen des Zahnpastareservoirs vermindert, hinausgepresst. Ein genaues Dosieren der Zahnpasta ist auch hier schwierig. Das Nachfüllen des Reservoirs ist unmöglich. Bei der US 5,366,310 befindet sich die Zahnpasta in einer versiegelten Kapsel, die in den Bürstenkopf eingeschoben wird. Nach Entfernen des Siegels wird die Zahnpasta durch manuelles Auspressen freigegeben. Ein Nachfüllen ist hier zwar prinzipiell möglich, jedoch ist die genaue Dosierung weiterhin schwierig.

Bei allen genannten Beispielen muss der Benutzer per Hand auf die Bürste einwirken, um überhaupt Zahnpasta freizusetzen. Da hierfür eine gewisse Kraft und für die gewünschte Dosierung auch eine gewisse Geschicklichkeit erforderlich ist, sind die bekannten Zahnbürsten nicht für jedermann gut zu handhaben.

Bei der WO 2004/021914 enthält eine Einweg-Zahnbürste im Borstenbereich eine eingekapselte Portion flüssiges Zahnreinigungsmittel. Die Kapsel wird durch Kontakt mit den Zähnen aufgebrochen. Problematisch hierbei ist neben der Beschränkung auf den Einmalgebrauch, dass das Reinigungsmittel auch bei unsachgemässer Behandlung austreten kann. Zusätzlich besteht ein gewisses Verletzungspotential von Gaumen und Zahnfleisch an den nicht definierten Bruchstellen der Kapsel.

Der Erfindung liegt daher die Aufgabe zugrunde, eine Bürste, insbesondere eine Zahnbürste, mit einer Wirksubstanz zur Verfügung zu stellen, die sich für den Mehrfachgebrauch und/oder das Nachfüllen der Wirksubstanz eignet und eine einfache Handhabung und einfache Dosierung der Wirksubstanz ermöglicht. Des weiteren soll ein Verfahren zur Herstellung einer solchen Bürste angegeben werden.

Die Aufgabe wird gelöst durch ein Verfahren mit den Merkmalen von Anspruch 1. Vorteilhafte Weiterbildungen ergeben sich aus den abhängigen Ansprüchen, der Beschreibung und den Zeichnungen.

Bei einer Bürste, insbesondere einer Zahnbürste, mit einem im Kopf- oder Halsteil angeordneten Hohlbereich mit wenigstens einer Austrittsöffnung für eine Wirksubstanz ist der Hohlbereich erfindungsgemäss an die Form eines Wirksubstanz-Elements mit einer definierten äusseren Form angepasst. Das Volumen des Hohlbereichs ist grösser als das Volumen des Wirksubstanz-Elements, insbesondere um das 1-2fache, maximal um das 4fache grösser. Hierdurch wird gewährleistet, dass das Wirksubstanz während des Einsatzes gut von Wasser umspült wird. Die Abgabe der Wirksubstanz geschieht rein passiv durch das Umspülen, manuelle Beeinflussung der Bürste ist nicht nötig. Die Dosierung ist durch geeignete Wahl der Löslichkeit des Wirksubstanz-Elements und der Grösse der Austrittsöffnungen anpassbar und vorgebbar und somit ebenfalls nicht von der Geschicklichkeit des Benutzers abhängig.

In einer vorteilhaften Weiterbildung ist die Bürste zumindest im Bereich des Hohlbereichs derart flexibel, dass sich der Hohlbereich beim bestimmungsgemässen Gebrauch, d.h. beim Putzen, derart verformt, dass Wasser in den Hohlbereich eingesogen sowie wieder herausgedrückt wird. Im Unterschied zum Stand der Technik, bei dem eine pastöse Masse vor dem Putzen durch manuellen Druck hinausgedrückt wird, wird bei der Erfindung eine durch die Flexibilität des Hohlbereichs ermöglichte Pump-/Sogwirkung in Bezug auf das Lösungsmittel Wasser ausgenutzt. Hierdurch kann das Eintreten von Wasser in den Hohlbereich und das Ausspülen der Wirksubstanz verstärkt werden, ohne dass der Benutzer zuvor die Bürste manipulieren muss. Der Hohlbereich ist dazu vorzugsweise derart an die Form des Wirksubstanz-Elements angepasst, dass dieses wenigstens teilweise von der Innenwandung beabstandet ist und so im Gebrauch von Wasser umspült wird.

Zusätzlich zum flexiblen Hohlbereich kann auch der ganze Bürstenkopf flexible, bewegliche Teilbereiche, z.B. ein flexibles Bürstenkopfvorderteil, aufweisen. Durch das flexible Auslenken dieses Teilbereiches wird ebenfalls das Volumen des Hohlbereiches beeinflusst und es entsteht wiederum die oben beschriebene Pump- /Sogwirkung. Vorzugsweise wird die Flexibilität des Bürstenkopfes an der Stelle gebildet, an der der Hohlbereich den grössten Anteil des Querschnittes des Bürstenkopfes einnimmt. Das hat den Vorteil, dass nur noch ein geringer Anteil des Kopfquerschnittes flexibel gestaltet werden muss. Dies kann mittels gezielter Materialschwächung, z.B. Filmscharnier, seitlicher Tunnel etc., in der Hartkomponente geschehen oder mittels Kombination der Hart- und Weichkomponente. Es ist auch möglich, die flexible Zone komplett aus Weichmaterial zu bilden.

Das Wirksubstanz-Element ist vorzugsweise ein Festkörper oder eine hochviskose, formstabile Paste, kann aber auch eine eingekapselte flüssige, pastöse oder körnige Substanz sein, deren Umhüllung wasserlöslich ist. Durch geeignete Wahl der Löslichkeit bzw. Zersetzbarkeit des Wirksubstanz-Elements bzw. seiner Umhüllung gelingt eine wohldefinierte Dosierung bis hin zu einer gleichmässigen Freigabe von Wirksubstanz während eines Putzvorgangs. Im Falle eines Festkörpers bzw. einer hochviskosen Paste ist ein Mehrfachgebrauch desselben Wirksubstanz-Elements möglich, wenn dieses so dimensioniert bzw. seine Löslichkeit bzw. Zersetzbarkeit so gewählt ist, dass es mehrere typische Putzvorgänge überdauert. Die Wirksubstanzen werden je nach Substanz vor, während oder nach dem Putzvorgang abgegeben. Die Gefahr des Eintrocknens bzw. Verstopfens von Öffnungen besteht in diesem Fall nicht, da etwaige Rückstände nach dem Einsatz ohne weiteres abgespült werden können.

In einer vorteilhaften Weiterbildung der Erfindung kann das Wirksubstanz-Element durch eine wiederverschliessbare Eintrittsöffnung nachgefüllt werden. Damit kann der Schritt von der einfach gestalteten Einweg-Bürste hin zum hochwertigen Reinigungsprodukt vollzogen werden.

Die Wirksubstanzen erfüllen beispielsweise folgende Aufgaben:
(a) antibakterielle Wirkung innerhalb des Bürstenkopfes
(b) Anzeigen des Reinigungserfolges
(c) Einbringen von Reinigungssubstanzen, welche in konventionellen Reinigungsmitteln nicht enthalten sind
(d) Einbringen von Reinigungsmitteln, welche im Zusammenspiel mit konventionellen Reinigungsmitteln als Zweikomponentensystem wirken
(e) Zahnbleichung (,Bleaching')

Die Bürste besteht aus einem Kopfteil mit einer Reinigungsstruktur, in der Regel Borsten, einem Halsteil und einem Griffteil. Alle Teilelemente können aus mindestens einer Hart- und einer oder mehrer Weichkomponenten bestehen. Als Hartkomponenten werden z.B. Styrolacrylnitril (SAN), Polyester (PET), Polyethylen (PE) Polymethylmethacrylat (PMMA), Acrylbuthadienstyrol (ABS) etc., vorzugsweise Polypropylen (PP) eingesetzt. Als Weichkomponente wird ein gummielastischer Werkstoff wie Polyurethan (PUR), vorzugsweise ein thermoplastisches Elastomer (TPE oder TPU) eingesetzt. Im Bürstenkopf werden Härten von unter 70 Shore A,vorzugsweise unter 40 Shore A verwendet. Das Borstenfeld wird vorzugsweise mindestens teilweise mit konventionellen Borsten z.B. aus Polyamid (PA) oder Polyester (PBT) und optional mit gummielastischen Reinigungs- oder Massageelementen gebildet. Die konventionellen Borsten haben beispielsweise eine zylindrische Geometrie mit einem Durchmesser von weniger als 0,25 mm, vorzugsweise zwischen 0,1 mm - 0,2 mm und sind zu Bündeln zusammengefasst. Die gummielastischen Massage- oder Reinigungselemente haben üblicherweise grössere Durchmesser mit kleinsten Dimensionen im Querschnitt von 0,5 bis 5 mm, vorzugsweise 0,5 bis 2 mm.

Vorzugsweise sind in unmittelbarer Nähe der Austrittsöffnungen Reinigungselemente, insbesondere Borsten und/oder weichelastische Elemente, angeordnet, deren mechanische Eigenschaften, z.B. Abmessungen, Flexibilität, Material, an die mit der einzuführenden Wirksubstanz zu erzielende Wirkung angepasst sind. Beispiele bei Zahnbürsten sind:
(a) abrasive Wirksubstanzen mit kürzeren Borsten zur Flächenreinigung (,Whitening' Effekt),
(b) antibakterielle Wirksubstanzen für Tiefenreinigung mit längeren Interdentalborsten,
(c) hautpflegende Wirksubstanzen im Bereich von gummielastischen Massage- oder Reinigungselementen zur Belebung von Zahnfleisch, Mundhöhle oder Zunge
(d) andere Kombinationen Wirksubstanzen und entsprechende Wirkborsten.

Der Hohlbereich bietet mindestens Platz für eine Einheit der Wirksubstanz, vorzugsweise bietet der Hohlbereich zusätzlichen Platz, damit die Wirksubstanz mit Wasser umspült werden kann und dadurch ihre Wirkung mittels teilweisem oder vollständigem Auflösen entfalten kann. Um eine genügende Wasserzirkulation im Hohlbereich zu ermöglichen, wird vorgesehen, das Volumen des Hohlbereiches maximal viermal, vorzugsweise ein- bis zweimal grösser als die Grösse (das Volumen in Originalgrösse) der Wirksubstanz zu gestalten. Bei Zahnbürsten hat der Hohlbereich ein Volumen von 5 bis 1500 mm³ vorzugsweise 100 bis 500 mm³.

Die Wirksubstanz kann im Hohlbereich seitlich oder vertikal geklemmt werden. Um ein möglichst vollständiges Umspülen mittels Wasser zu gewährleisten, werden dazu vorzugsweise Vorsprünge oder andere Geometrieelemente in der Weich- oder/und Hartkomponente im Hohlbereich eingesetzt. Dadurch wird gewährleistet, dass die Wirksubstanz während dem Putzvorgang nicht innerhalb des Hohlbereiches hin- und her geschlagen werden kann und allenfalls vorzeitig auseinanderbrechen kann.

Der Hohlbereich ist vorzugsweise generell so gestaltet, dass die Wirksubstanz trotz kontinuierlichem Abbau im Hohlbereich stabil positioniert ist. Vorzugsweise wird dazu der Hohlbereich mit einem vorzugsweise aus Weichmaterial hergestellten flexiblen Element versehen, das eine Art Federwirkung auf das Wirksubstanz-Element ausübt, indem z.B. eine Aussenwand des Hohlbereichs durch Einsetzen des Wirksubstanz-Elements nach aussen gewölbt wird. Das Wirksubstanz-Element in Originalgrösse wird mit einem gewissen Vorspann im Hohlbereich fixiert. Die innere Form des Hohlbereiches folgt mit Ausnahme der oben erwähnten Vorsprünge im wesentlichen der geometrischen Form des Wirksubstanz-Elements, vorzugsweise mit einer vordefinierten Distanz. Vorzugsweise entsteht damit eine im wesentlichen kugelförmige oder ellipsoidförmige Geometrie des Hohlbereiches, die an kugel- oder ellipsoidförmige Wirksubstanz-Elemente angepasst ist. Als alternative Ausgestaltungsvariante kann der Hohlbereich als Schlitz ausgestaltet werden in den eine platten- oder folienförmige Wirksubstanz eingeführt werden kann. In einer weiteren Ausgestaltungsvariante kann die Wirksubstanz in einer stab- oder zylinderförmigen Geometrie in einen entsprechend geformten Hohlbereich eingeführt werden.

Der Hohlbereich liegt in der Aufsicht auf die Reinigungsstruktur vorzugsweise innerhalb des Borstenfeldes, sofern konventionelle Borsten vorhanden sind. Damit wird ermöglicht, dass der Hohlbereich mit einer dünnen Wand hergestellt, jedoch um den Hohlbereich herum noch genügend konventionelle Borsten mit einer gewissen technisch bedingten Verankerungstiefe verankert werden können. Direkt über dem Hohlbereich werden vorzugsweise Reinigungselemente aus Weichkomponente gebildet, die zur Verankerung weniger Kopfvolumen bzw. Verankerungstiefe als konventionelle Borsten benötigen. Ausserdem benötigen konventionelle Borsten zu einer sicheren Verankerung die Hartkomponente. Da der Hohlbereich auf der borstentragenden Seite des Bürstenkopfes vorzugsweise durch eine Membrane aus Weichmaterial begrenzt ist, ist es technisch sehr schwierig, konventionelle Borsten in diesem Bereich zu verankern.

Der Hohlbereich wird durch eine Wand aus Hart- und/oder Weichkomponente begrenzt, vorzugsweise aber mindestens bereichsweise durch Weichkomponente, da so die oben erwähnte Flexibilität auf einfache Weise erreichbar ist.

Vorteile bezüglich der Borstenverankerung hat es, wenn der Hohlbereich in einem an den Bürstenkopf angrenzenden Bereich, z.B. im Bürstenhals oder im Übergang zwischen Bürstenhals und Bürstenkopf, positioniert ist, der mit Wasser in Berührung kommt. Diese Ausgestaltung hat den Vorteil, dass innerhalb des Bürstenkopfes bezüglich Verankerung der Borsten nicht auf den Hohlbereich Rücksicht genommen werden muss. Dass die Wirksubstanz nicht da austritt, wo sie im allgemeinen die beste Wirkung entfaltet, also im Kopfbereich, wird in Kauf genommen.

Der Hohlbereich verfügt vorzugsweise über zwei Arten von Öffnungen, und zwar wenigstens eine Austrittsöffnung zum Eintreten von Wasser, zum Austreten der in Wasser gelösten Wirksubstanz und zum Ausspülen des Hohlbereiches nach dem Gebrauch unter dem Wasserhahn. Bei Varianten mit Nachfülloption ist zusätzlich wenigstens eine Einführungsöffnung zur Einführung der Wirksubstanz durch den Benutzer vorhanden. Die Einführungsöffnung ist in geöffnetem Zustand grösser als eine Austrittsöffnungen. Die Einführungsöffnung befindet sich vorzugsweise auf der Bürstenkopfrückseite und die Austrittsöffnungen auf der Bürstenkopfvorderseite. Alternative Ausgestaltungsvarianten zeigen die Einführungsöffnungen auf der Bürstenkopfseite. Die Austrittsöffnungen können alternativ/zusätzlich auf der Seite und/oder Rückseite des Bürstenkopfes angelegt sein.

Die Einführungsöffnung ist vorzugsweise wiederverschliessbar. Sie kann aber auch als Austrittsöffnung dienen und muss den Hohlbereich nicht komplett dichtend abschliessen. Die Einführungsöffnung kann mittels entfernbarem oder in den Kopf integriertem Deckel oder Verschluss gebildet werden, z.B. mittels eines direkt am Kopf angespritzten Filmscharniers. Besonders bevorzugt dient eine Membrane aus Weichmaterial mit einer entsprechenden Öffnung, z.B. mit einem oder mehreren gekreuzten Schlitzen, welche der Grösse des Wirksubstanz-Elements entspricht, als wiederverschliessbares Element. Die Membrane kann gleichzeitig eine flexible Wand des Hohlbereichs darstellen und/oder als Träger von Reinigungs-/Massageelementen dienen. Alternativ zu Schlitzen können andere Geometrieelemente vorgesehen werden, welche das Einführen des Wirksubstanz-Elements erlauben und dessen Austreten möglichst verhindern, z.B. ein dehnbares Loch in der Membrane, das kleiner als das Wirksubstanz-Element ist.

Im Falle einer Membrane hat diese eine Dicke von weniger als 3 mm, vorzugsweise eine Dicke von 0.7 - 1.5 mm. Es werden bevorzugt 2 bis 6 Schlitze als Einführungsöffnung verwendet. Die Länge der Schlitze beträgt für Zahnbürsten 3 - 15 mm vorzugsweise rund 6 - 10 mm.

Die Einführungsöffnung kann über eine Sicherungsvorrichtung verfügen, welche das Herausfallen der Wirksubstanz während dem Einsatz verhindert oder zumindest erschwert. Beispielsweise wird die Membrane mit Schlitzen oder einem Trichter derart geformt, dass das Einführen der Wirksubstanz mit wenig Druck erfolgt (z.B. 10 bis 300 g), das Herausfallen aber mittels einer z.B. trichterförmigen Geometrie im Öffnungsbereich mehr Druck benötigt. Weniger bevorzugt, aber ebenfalls möglich, sind zusätzliche Verschluss- oder Sicherungselemente.

Die Einführungsöffnung kann beim ersten Einsatz noch verschlossen sein (Erstöffnungssicherung oder Siegel). Beim ersten Einführen der Wirksubstanz kann die Erstöffnungssicherung durch den Benutzer durchbrochen werden, z.B. mittels Durchtrennen dünner Restverbindungen innerhalb der vorgefertigten Schlitze.

Die Austrittsöffnungen erlauben einen kontinuierlichen, aber begrenzten Austritt der in Wasser gelösten Wirksubstanz. Die Anzahl Öffnungen und deren Grösse (totale Oberfläche der Austrittsöffnung) und die Wasserlöslichkeit der Wirksubstanz bestimmen den tatsächlichen Austritt der in Wasser gelösten Wirksubstanz. Da die Wasserlöslichkeit der Wirksubstanz eher eine resultierende Grösse darstellt, werden die Austrittsöffnungen (Anzahl und Grösse) der Wasserlöslichkeit der Wirksubstanz angepasst, um die Reichweite der Wirksubstanz während dem Gebrauch zu bestimmen. Damit kann das Auflösen des Wirksubstanz-Elements auch als Zeitindikator für die bisher erfolgte (Gesamt-)Putzdauer dienen.

Eine einzelne Austrittsöffnung unterschreitet vorzugsweise eine minimale Fläche von 0.5 mm² nicht. Denn kleinere Öffnungen können leicht verschmutzen und damit den Flüssigkeitsaustausch beeinträchtigen. Ausserdem ist es von Vorteil, wenn der Benutzer die Grösse des im Hohlbereich noch bestehenden Wirksubstanz-Elements durch die Austrittsöffnungen begutachten und allenfalls entscheiden kann, ob die Wirksubstanz nachgefüllt werden sollte. Aus diesen Gründen werden vorzugsweise für die Austrittsöffnungen Flächen von 0.5 - 100 mm²eingesetzt, vorzugsweise 1 - 20 mm². Damit wird eine genaue Dosierung gewährleistet und verhindert, dass die Wirksubstanz oder Fragmente des Wirksubstanz-Elements unkontrolliert den Hohlbereich verlassen können.

Die einzelnen Austrittsöffnungen auf einem Bürstenkopf können unterschiedliche Grössen (Flächen) aufweisen, um Austrittsmenge und Austrittsort zu gewichten. Vorzugsweise werden an vorgesehenen Stellen am Bürstenkopf einzelne Gruppen von Austrittsöffnungen angebracht. Damit kann der Austritt der Wirksubstanzen an verschiedenen Stellen des Borstenfeldes bezüglich Menge und Ort gesteuert werden. Vorzugsweise entsteht, wie oben erwähnt, ein Zusammenspiel zwischen Wirksubstanz und speziell in Kombination vorgesehnen Wirkborsten entstehen. Vorzugsweise werden eine bis 5 Gruppen (Cluster) von Austrittsöffnungen gebildet. Diese Gruppen von Austrittsöffnungen können auch asymmetrisch auf dem Bürstenkopf positioniert sein. Die verschiedenen Gruppen von Austrittsöffnungen werden vorzugsweise in einem Arbeitsgang aus demselben Material gefertigt. Insbesondere wenn die Austrittsöffnungen im gummielastischen Material eingelassen sind, wird dieses ab einem Anspritzpunkte für alle Gruppen bedient, d.h. materialseitig sind diese Gruppen miteinander verbunden.Die Austrittsöffnungen können so gestaltet sein, dass sie über geometrische Elemente verfügen, welche die Oberfläche in der Nähe der Austrittsöffnung erhöhen, um die Wirksubstanz möglichst im Bereich des Bürstenkopfes zu halten. Beispielsweise kann eine im wesentlichen trichterförmige oder zumindest sich gegen aussen öffnende Geometrie eingesetzt werden. Damit wird zusätzlich eine einfache Reinigung des Hohlbereiches nach dem Gebrauch unter dem Wasserhahn begünstigt. Zusätzliche Reinigungs- und Massageelemente im Bereich der Austrittsöffnungen haben den gleichen Vorteil. Aus dem gleichen Grund aber als alternatives Ausgestaltungselement können im Bereich der Austrittsöffnungen schwammartige und/oder löchrige, weiche Elemente platziert werden, welche ebenfalls zur besseren Retention der Wirksubstanz beitragen.

Die Austrittsöffnungen können im Hartmaterial und/oder im Weichmaterial des Bürstenkopfes ausgebildet werden. Sie werden jedoch vorzugsweise in die oben näher beschriebene Membrane aus Weichmaterial integriert. In diesem Fall hat diese bevorzugt eine Dicke von weniger als 3 mm vorzugsweise von 0.7 - 1.5 mm.

Der Hohlbereich wird wie oben beschrieben vorzugsweise durch Membrane(n) aus Weichmaterial begrenzt. Diese Membrane(n) sind flexibel, um sich beim Einsatz an die Umgebung (Zahnfleisch, Zähne, Mundhöhle, etc.) anzupassen und beim Putzvorgang mit dem Putzdruck auf die Membrane eine gewisse Pump- und Sogwirkung auf den Hohlbereich auszuüben. Diese Effekte können durch eine gewölbte Form der Membrane verstärkt werden. Zusammen mit den Austrittsöffnungen kann die Membran eine Art dehnbare Netzstruktur bilden.

Vorzugsweise bildet bzw. bilden die Membran(en) mit den Öffnungen für den Benutzer erkennbar separate Geometrieelemente innerhalb des Bürstenkopfes, welche sich insbesondere auch farblich vom restlichen Bürstenkopf abheben. Der Benutzer kann folglich rasch erkennen, wo die Wirksubstanzen aus dem Bürstenkopf austreten. In verschiedenen Ausgestaltungsvarianten können folgende Geometrieelemente für die Membranen eingesetzt werden:
(a) Die Membran(en) mit den Öffnungen sind vorzugsweise gewölbt/ ellipsoidförmig/ ballonförmig ausgeformt. Die Membrane mit den Austrittsöffnungen kann ein netzartige Struktur oder einfach nur einige Löcher aufweisen. Die gewölbten Membran(en) sind vorzugsweise auf der Bürstenkopfvorderseite und -rückseite platziert, können aber auch seitlich platziert werden.
(b) Die Membrane mit den Öffnungen bilden eine Art flexible Ziehharmonika- oder Balgstruktur auf der Bürstenkopfseite oder -rückseite. Die Spitzen der Ziehharmonikastruktur dienen als Reinigungs- und Massageelemente.
(c) Die Membrane mit den Öffnungen bilden eine Art Fischkiemenstruktur auf der Bürstenkopfseite. Die Austrittsöffnungen werden Mittels Schlitzen in dieser Struktur gebildet.
(d) Die Membrane mit den Öffnungen bilden eine Art Warzen-/Noppenstruktur vorzugsweise auf der Bürstenkopfseite oder Bürstenkopfrückseite. Die Austrittsöffnungen werden innerhalb der Erhebungen trichterförmig ausgestaltet.

An den flexiblen Membranen, welche den Hohlbereich begrenzen, werden des weiteren bevorzugt Reinigungs- und Massageelemente aus Weichmaterial angeformt. Dieser Teilaspekt der Erfindung, einen Teil des Bürstenkopfes mit einer flexiblen Membran und diese mit Reinigungs- und/oder Massageelemente aus Weichmaterial auszugestalten, kann vorteilhaft auch für Bürsten benutzt werden, welche keinen Hohlbereich für Wirksubstanzen aufweisen, sondern z.B. nur einen leeren oder gar keinen Hohlbereich. Vorzugsweise werden die Membran und die Reinigungs- und/oder Massageelemente in einem Arbeitsgang gefertigt, insbesondere im Spritzgussverfahren. Es gelingt die Herstellung einer Bürste mit einer besonders elastisch aufgehängten Reinigungs-/Massagestruktur. Soweit nicht spezifisch auf den Hohlbereich bezogen, gelten die folgenden bevorzugten Ausführungen auch für Bürsten ohne Hohlbereich, jedoch mit einer mit einer Reinigungs-/Massagestruktur versehenen Membran.

Bei den erfindungsgemässen Zahnbürsten hat das Anformen von Reinigungs- und/oder Massageelementen aus Weichmaterial an einer flexiblen Membran folgende Vorteile:
(a) Die Oberfläche im Bereich der Austrittsöffnungen werden zusätzlich erhöht, damit werden die Wirksubstanzen möglichst lange am Bürstenkopf gehalten (Retention) und erlauben eine gleichmässige Abgabe während dem Putzvorgang.
(b) Es ist herstellungstechnisch schwierig, konventionelle Borsten in eine dünne Membrane zu verankern. Die weichelastischen Elemente erhöhen die Reinigungswirkung und damit Effizienz des Bürstenkopfes auf der borstentragenden Seite des Bürstenkopfes.
(c) Die Flexibilität der Membrane erhöht die Reinigungswirkung der darauf platzierten Reinigungselemente zusätzlich, da sich die flexibel gelagerten Reinigungs- und Massageelemente besser an die unregelmässige Oberfläche des Gebisses, der Mundhöhle, der Zunge oder des Zahnfleisches anpassen kann.
(d) Der Hohlbereich, welcher mittels flexiblen Membranen begrenzt ist, lässt sich einfacher reinigen (z.B. mit den Fingern oder mit einem Wattestäbchen), da sich die Membrane zur Reinigung in eine entsprechende Position biegen lässt.

Die Reinigungs- oder Massageelemente im Bereich der Austrittsöffnungen haben vorzugsweise eine borsten-, lappen-, lamellen- oder warzenförmige Geometrie. Diese Elemente sind bevorzugt konisch ausgeformt und werden vorzugsweise aus dem gleichen Material im gleichen Herstellungsschritt wie die Membrane aus der Membrane heraus geformt. Folgende Strukturen kommen z.B. in Frage:
(a) eine borstenartige Struktur aus den Knotenpunkten einer netzartigen Membrane,
(b) Massagelappen, -lamellen oder -noppen auf der Bürstenkopfseite oder Bürstenkopfrückseite zur Massage von Zahnfleische, Mundhöhle oder Zunge.

Herstellungstechnisch bevorzugt ist, wenn die Reinigungs-und/oder Massageelemente, welche sich im Bereich der Austrittsöffnungen befinden, parallel zur Entformungsrichtung des Bürstenkopfes ausgerichtet sind. Fabrikationstechnisch aufwendiger, aber im Gebrauch wirkungsvoller sind Reinigungs- oder Massageelemente, welche in einem bestimmten Winkel, vorzugsweise im wesentlichen senkrecht, zur allenfalls gewölbten Membranoberfläche ausgerichtet sind.

Die Reinigungs- oder Massageelemente, welche sich im Bereich der Austrittsöffnungen befinden, sind vorzugsweise weniger lang als die konventionellen Borsten in ihrer Umgebung, damit sich während dem Einsatz im Endbereich der Reinigungs- oder Massageelemente eine Art Reservoir für die in Wasser gelöste Wirksubstanz bilden kann.

Neben den Austrittsöffnungen der Membrane können auch die Reinigungs- und Massageelemente selbst Austrittsöffnungen aufweisen, was z.B. bei strohhalmförmigen Borsten, Lamellen und Warzen mit Löchern der Fall ist. Diese haben den Vorteil, dass sie die Wirksubstanz direkt an den Einsatzort bringen können. Mittels Kapillarwirkung kann die Wirksubstanz in diesem Fall einen relativ grossen Weg zurücklegen.

In einer weiteren möglichen Ausgestaltungsvariante kann die Membrane selbst im submikroskopischen Bereich Wirkstoffe abgeben bzw. durchlassen, z.B. durch Mikroporosität, Semipermeabilität.

Beim Wirksubstanz-Element handelt es sich vorzugsweise um einen Festkörper, welcher sich im Gebrauch im Wasser mindestens teilweise auflöst. Das Wirksubstanz-Element in Festkörperform wird in Form einer Tablette, Pille, einem stabförmigen Element, Platte oder Folie entsprechend dem Hohlbereich ausgeformt. Alternativ und weniger bevorzugt kann auch eine Paste oder knetbare Masse mit einer dynamischen Viskosität, die höher ist als die konventioneller im Handel erhältlicher Pasten (Zahnpasta), eingesetzt werden. Damit kann eine räumlich definierte Gestalt hergestellt werden und sich die Wirksubstanz möglichst lange im Hohlbereich aufhalten. Die Paste kann nach dem Einbringen in den Hohlbereich aushärten, um die Wirksubstanz in diversen Einsätzen abzugeben.

Die Wirksubstanz lässt sich einfach durch den Benutzer portionieren. Der Festkörper ist bereits in der Verkaufsverpackung fertig vorportioniert. Die Paste lässt sich aufgrund des vorgegebenen Volumens des Hohlbereiches durch den Konsumenten einfach portionieren.

Die Wirksubstanzen können gemeinsam mit herkömmlichen Reinigungsmitteln oder unabhängig von diesen eingesetzt werden. Die Bürste ist generell auch ohne Wirksubstanzen mit konventionellen Reinigungsmitteln einsetzbar.

Die Wirksubstanz kann mehrere Phasen mit verschiedenen Wirkstoffen aufweisen, welche in einem zeitlichen Ablauf je nach Aufbau freigesetzt werden können. Dabei können folgende Alternativen zum Zug kommen:
(a) Festkörper bestehend aus mehreren Schalen oder Schichten (Abbau einer Schale nach der anderen);
(b) Festkörper mit flüssigem oder körnigem Kern, welcher nach dem Abbau der Schale freigesetzt wird.

Es lassen sich folgende Typen von Wirksubstanzen unterscheiden:
(a) Zahnpasteähnliche Wirkung, welche eine herkömmliche Pasten erübrigt. Folgende Inhaltstoffe kommen in Frage: Sorbitol, Aromen, Hydrated Silica, Sodium Lauryl Sulfate, Sodium Monofluorophophate, Kreatin, Zink Sulfate, Triclosan, Glycerin, Sodium Saccharin, Propylene Glycol, Disodium Phosphate, Alumina, Trisodium Phosphate, Sodium Fluoride, Betaine, Titanium Dioxide, Cellulose Gum, Tetrasodium Pyrophosphate etc.
(b) Antibakterielle Wirkung zur gelegentlichen Reinigung des Bürstenkopfes im Zahnglas vor oder nach dem Zähneputzen. Folgende Inhaltstoffe kommen in Frage: Sodium Bicarbonate, Citric Acid, Phosphric Acid, Sodium Carbonate, Potassium Carbonate, Sodium Perborate, Sodium Hexametaphosphate, Sodium Benzoate, Sodium Stearate etc.
(c) Anzeigen des Putzerfolges mittels Einfärben des Plaques auf der Zahnoberfläche mittels Einfärben der Plaquerückstände. Folgende Inhaltstoffe kommen in Frage: Glucose, Maltodextrin, Magnesium Sterate, Aroma, Saccharin, Microcrystaline Cellulose etc.
(d) Zusatzwirkstoffe ,welche in herkömmlichen Pasten nicht vorkommen, deren Wirkung ergänzen oder verstärken. Inhaltstoffe aus (a - c).
(e) Inhaltsstoffe zur Zahnbleichung (,Bleaching') z.B. mit wasserstoffproxidhaltigen Inhaltstoffen.
(f) Zweikomponentensystem aus Wirksubstanzen und speziell dazu entwickelter Zahnpaste. Beim Zusammentreffen entsteht eine chemische oder physikalische Reaktion. Diese Variante ist speziell für Wirksubstanzen vorgesehen, welche nicht in einer Paste integriert werden können, da sie unmittelbar miteinander reagieren würden.

Grundsätzlich ist sowohl der Einmalgebrauch eines Wirksubstanz-Elements als auch der Mehrfachgebrauch möglich. Beim Einmalgebrauch verbraucht ein Einsatz der Bürste eine Portion der Wirksubstanz. Die Wirksubstanz kann vor jedem Einsatz erneut eingeführt werden oder auch nur gelegentlich zum Einsatz kommen. Beim Mehrfachgebrauch verbraucht ein Einsatz der Bürste nur einen Teil der Wirksubstanz. Der Benutzer erkennt, wenn die Wirksubstanz aufgebraucht ist, und kann diese anschliessend mittels einer neuen Portion der Wirksubstanz wieder auffüllen. Es versteht sich von selbst, dass die Konzentration bzw. Menge der Wirksubstanz beim vorgesehenen Einmalgebrauch viel niedriger eingestellt wird als beim Mehrfachgebrauch. Beim Einmalgebrauch entspricht die Konzentration ungefähr der Konzentration der Wirksubstanzen konventioneller Pasten. Bei einem allfälligen Mehrfachgebrauch wird die entsprechende Konzentration um ein Mehrfaches erhöht. Zusätzlich zur Konzentration wird die Reichweite/ Benutzungsdauer der Wirksubstanz auch über die Wasserlöslichkeit und Wasserumspülung/ Öffnungen beeinflusst.

Bei Einfach- oder Mehrfachgebrauch kann das System Hohlbereich, Öffnungen und Wasserlöslichkeit des Wirkstoffes so eingestellt werden, dass damit dem Benutzer eine gewisse Benutzungsdauer angezeigt werden kann (Zeitindikator). Beispielsweise werden die Eigenschaften beim Einmalgebrauch so gewählt, dass der Wirkstoff nach 3 Minuten Putzzeit aufgebraucht ist. Beim Mehrfachgebrauch ist der Wirkstoff beispielsweise nach einer typischen Einsatzzeit von 3 Monaten aufgebraucht, wodurch angezeigt werden kann, dass die gesamte Bürste wegen Verschleiss ausgewechselt werden sollte. Unter der Wirksubstanz kann allenfalls sogar ein Schriftzug (z.B. ,Change') versteckt werden, welcher nach dem Aufbrauchen der Wirksubstanz freigelegt und für den Benutzer sichtbar wird und den Benutzer auf den anstehenden Wechsel der Wirksubstanz oder das empfohlene Wechseln der Bürste aufmerksam macht.

Um die Oberfläche zu erhöhen, welche mit Wasser umspült wird, kann das Wirksubstanz-Element mit zusätzlichen Ausnehmungen, konkaven oder konvexen Elementen auf der Oberfläche versehen werden.

Die Farbe des Wirksubstanz-Elements wird vorzugsweise derart gewählt, dass sie sich deutlich von Bürstenkopf unterscheidet und der Benutzer den Verbrauch der Wirksubstanz einfach beurteilen kann.

Die Löslichkeit der Wirksubstanz ist abhängig von der eingesetzten Wassertemperatur. Der Benutzer kann mittels Steuerung der Wassertemperatur die Abgabe der Menge Wirksubstanz steuern. Die abgegebene Menge an Wirksubstanz in einem Temperaturfenster von 10° - 40° erhöht die Abgabe massgeblich.

Die Wirksubstanz wird in einer vorteilhaften Weiterbildung in eine Brausetablette oder Paste mit Brausewirkung eingebunden. Diese Zusatzfunktion erlaubt es dem Benutzer, während des Einsatzes festzustellen, ob die Wirksubstanz bereits aufgebraucht oder immer noch im Hohlbereich vorhanden ist, ohne die Bürste aus dem Mund zu entfernen.

Vorzugsweise wird die Bürste derart verpackt, dass die Verpackung dem Konsumenten unmissverständlich Bürste und Wirksubstanz zeigt. Vorzugsweise ist die Wirksubstanz in vordefinierten Portionen aufgeteilt neben dem Bürstenkopf platziert. Die Wirksubstanz wird vorzugsweise in einem von der Öffnung der Bürstenverpackung unabhängigen Teil der Verpackung vorgesehen. Damit bleibt die Wirksubstanz bis zur Öffnung der vorgesehenen Portion hygienisch verschlossen. Eine erste Portion der Wirksubstanz ist vorzugsweise in der Verkaufsverpackung bereits im Hohlbereich des Bürstenkopfes platziert. Der Bürstenkopf ist in der Verpackung derart platziert, dass die Eintrittsöffnungen und Austrittsöffnungen gezeigt werden können. Dazu bietet sich insbesondere ein sogenannter Doppelblister an, welcher dem Benutzer die Betrachtung beider Bürstenkopfseiten erlauben. Neben dem Verkauf von ganzen Bürsten mit Wirksubstanz kann auch nur die Wirksubstanz erneut in vordefinierten Portionen als sogenannte Ersatzpackung (Refill) vorgesehen werden. Als alternative Ausgestaltungsvariante kann die Wirksubstanz auch in einem Dispenser zur portionsweisen Abgabe vorgesehen werden. Alternativ zur Einführung der Wirksubstanz von Hand kann der Bürstenkopf bei dieser Ausgestaltungsvariante in den Dispenser eingeführt werden und die Wirksubstanz anschliessend durch die Einführungsöffnung in den Hohlbereich mechanisch gespendet werden.

Der Hohlbereich kann mittels der folgenden Technologien im Spritzgussverfahren gebildet werden:
(a) Varianten mit einteiligem Bürstenkopf:
   (a1) Formen des Hohlbereiches mittels Formkernen/Schiebern von der Borstentragenden Kopfseite und/oder von der Bürstenkopfrückseite: Zusätzlich optional mindestens teilweise Zwangsentformung eines bewusst hinterschnittig gewählten Formkernes zur Bildung einer Membrane, welche den Hohlbereich begrenzt. Um deren Zwangsentformung zu vereinfachen, kann die Membrane mittels Luftdruck durch den Formkern aufgebläht und damit die verletzungsfreie Entformung vereinfacht werden. Alternativ kann die Membrane im Bereich der Einführungsöffnung bewusst geschlitzt (z.B. mechanisch im Werkzeug mittels Schiebern/Messern) werden, was die Entformung des hinterschnittigen Formkerns ebenfalls begünstigt. Anspritzen optional vorhandener Reinigungs- und Massageelemente während der Herstellung der Membrane.
   (a2) Gleich wie (a1) aber Formen eines Hohlraumes mittels Formkernen/Seitenschiebern zur Bildung eines Tunnels quer durch den Bürstenkopf. Analog kann für die Bildung von Schlitzen in der Einführungsöffnung ebenfalls oben beschriebene Zwangsentformung eingesetzt werden.
   (a3) Der Hohlbereich kann mittels Überspritzen der Wirksubstanz gebildet werden. Dabei wird die Wirksubstanz an der Hartkomponente im Kopfbereich fixiert und in einem weiteren Arbeitsschritt mindestens teilweise vorzugsweise mit der Weichkomponente überspritzt. Die Wirksubstanz dichtet bei dieser alternativen Herstellungsvariante die Austrittöffnungen in der Hartkomponente gegenüber der Weichkomponente ab. Nachteilig bei dieser Variante ist, dass die Wirksubstanz den hohen Temperaturen und Einspritzdrücke der Weichkomponente wiederstehen muss und die Wirksubstanz nur teilweise von Wasser umspült werden kann, da sich die Weichkomponente in den Überspritzten Bereichen direkt an die Wirksubstanz anschmiegt.
   (a4) Als alternatives Herstellungsverfahren insbesondere bei Lösungen, in welchen die Wirksubstanz für einen Mehrfachgebrauch vorgesehen ist, kann die Wirksubstanz mittels Spritzguss in den Hohlbereich oder eine entsprechende Ausnehmung eingespritzt werden. Dazu werden die Wirksubstanzen vorzugsweise in eine Kunststoffmatrix eingebunden, welche sich mit der Hartkomponente des Bürstenkopfes in einem folgenden Spritzgussprozess verbindet. Der Bürstenkopf mit angespritzter Wirksubstanz kann somit in einem Mehrkomponentenspritzguss-verfahren hergestellt werden. Diese Variante hat den Nachteil, dass die Wirksubstanz nur teilweise mit Wasser umspült wird, mittels Spritzguss aber optimale Hinterschneidungen zur Verankerung der Wirksubstanz gebildet werden können.
(b) Varianten mit mehrteiligem Bürstenkopf:
   (b1) Konventionelles Stopfen oder In Mould Tufting (IMT) und Deckel: Spritzgiessen der Zahnbürste inklusive der borstenseitigen Hälfte des Bürstenkopfes, dabei Formen der borstenseitigen Austrittsöffnungen und allenfalls vorhandener Reinigungselemente aus Weichkomponente - Verankern der konventionellen Borsten im Bürstenkopf - Spritzgiessen der bürstenkopfrückseitigen Hälfte (Deckel) inklusive Öffnungen - lösbares (Schnappen, Schieben, Rasten etc.) oder unlösbares (Kleben, Schweissen, Formschlüssiges Verrasten etc.) Verbinden des Deckels mit der Zahnbürste.
   (b2) Beborsten mittels Anchor Free Tufting (AFT): Spritzgiessen der Zahnbürste inklusive der bürstenkopfrückseitigen Hälfte des Bürstenkopfes inklusive Formen der bürstenkopfrückseitigen Öffnungen - Spritzgiessen der borstenseitigen Hälfte (Borstenplatte) inklusive Öffnungen und allenfalls vorhandener Reinigungselemente aus Weichkomponente - Verankern der konventionellen Borsten in der Borstenplatte - lösbares (Schnappen, Schieben, Rasten etc.) oder unlösbares (Kleben, Schweissen, Formschlüssiges Verrasten etc.) Verbinden der Borstenplatte mit der Zahnbürste.
   (b3) Die Borsten werden auf einer separaten Kopfplatte angebracht; der Hohlraum wird mit dieser und einem weiteren vorzugsweise wiederverschliessbaren Deckel versehen, weniger bevorzugte Variante, da dreiteilig.

Das Anspritzen der Membrane mit allenfalls vorhandenen Reinigungs- und Massageelementen kann vor oder nach dem Einsetzen der konventionellen Borsten durchgeführt werden.

Die Herstellung der Schlitze für die Eintrittsöffnung kann mittels folgenden Verfahren erfolgen:
(a) Ausformen der Segmente und Schlitze im getrennten Zustand mittels Spritzguss.
(b) Ausformen einer dünnen Materialbrücke innerhalb der Schlitze als Erstöffnungssicherung und zum Durchtrennen durch den Benutzer während des ersten Gebrauchs.
(c) Ausformen der Membrane im geschlossenen Zustand. Erstellen der Schlitze mittels einem mechanischem Verfahren (z.B. Schneiden, Stanzen etc.) in einem späteren Zeitpunkt (Z.B. im Spritzgusswerkzeug, bei der Montage des Bürstenkopfes oder während des Beborstungsprozesses).

Die Anspritzpunkte für die Membrane und allenfalls darauf platzierten Reinigungs- oder Massageelementen sind möglichst innerhalb des Kopfes oder im Halsbereich der Bürste zu wählen. Allenfalls können im gleichen Arbeitsgang mit demselben Material auch Bereiche aus Weichmaterial im Griff der Zahnbürste hergestellt werden.

Vorzugsweise werden die Reinigungs- oder Massageelemente, welche im Bereich der Membrane angeordnet sind, mit demselben Material in einem Arbeitsgang mit der Membrane hergestellt. Mit der Wahl einer Weichkomponente mit einer Shore A Härte von weniger als 70, vorzugsweise weniger als 40, kann ein Kompromiss zwischen der Funktionalität der Membrane ((a)Flexibilität: Pumpwirkung, Reinigungsunterstützung, Einführung der Wirksubstanz, (b) Haftung am Hartmaterial etc.) und Steifheit der Reinigungs- oder Massageelemente (Reinigungswirkung, Massagewirkung) gefunden werden. Die Anbindung der Membranen aus Weichmaterial an die Hartkomponente des Bürstenkopfes erfolgt vorzugsweise im Mehrkomponentenspritzguss. Um eine optimale Haftung der Membrane an der Hartkomponente zu gewährleisten, ist darauf zu achten, dass die Membrane nicht Kante auf Kante an die Hartkomponente anspritzt wird, sondern in der Hartkomponente eine Phase/Ausnehmung vorgesehen wird, welche die gemeinsame Oberfläche zwischen Hart- und Weichkomponente der Membrane erhöht. Dazu wird vorzugsweise auf dem überwiegenden Bereich der Anbindung der Membrane an die Hartkomponente ein Geometrieelement von 0.1 - 2 mm Tiefe/Länge zur besseren Anbindung der Membrane gebildet.

Das erste Einführen der Wirksubstanz in den Bürstenkopf kann durch den Konsumenten beim ersten Gebrauch oder während des Herstellungsprozesses der Bürste vorgesehen sein. Dazu bieten sich speziell die Verfahren mit einem zweiteiligen Bürstenkopf, insbesondere mittels AFT, an. Beim AFT-Verfahren wird die Wirksubstanz im Zahnbürstenkopf platziert, bevor die beborstete AFT Platte mit dem Zahnbürstengriff unlösbar verschweisst wird. Das AFT Verfahren bietet sich generell dafür an, zwischen der beborsteten AFT Platte und dem Zahnbürstengriff ein zusätzliches Bauteil oder Element zu platzieren.

Ausführungsbeispiele der Erfindung sind in den Zeichnungen dargestellt und nachfolgend beschrieben. Es zeigen rein schematisch:
- Fig. 1-4: verschiedene Darstellungen eines Kopfteils einer Zahnbürste;
- Fig. 5-7: verschiedene Möglichkeiten zur Gestaltung des Hohlbereichs bei einer Zahnbürste gemäss Fig. 1-4;
- Fig. 8, 9: verschiedene Darstellungen eines Kopfteils einer Zahnbürste mit einer flexiblen Biegezone;
- Fig. 10, 11: verschiedene Darstellungen eines Kopfteils einer Zahnbürste mit einer in der Aufsicht kreisförmigen flexiblen Zone;
- Fig. 12, 13: verschiedene Darstellungen eines Kopfteils einer Zahnbürste mit einer flexiblen Zone an der Bürstenkopfspitze;
- Fig. 14, 15: verschiedene Darstellungen eines Kopfteils einer Zahnbürste mit mehreren Clustern von Austrittsöffnungen;
- Fig. 16-21: Beispiele für verschiedene Formen des flexiblen Bereichs bei einer erfindungsgemässen Zahnbürste;
- Fig. 22, 23: verschiedene Darstellungen eines Kopfteils einer Zahnbürste mit Austrittsöffnungen an der Rückseite;
- Fig. 24-27: Beispiele für verschiedene Formen des Wirksubstanz-Elements und daran angepasste Hohlbereiche;
- Fig. 28: eines Kopfteils einer Zahnbürste mit trichterförmigen Austrittsöffnungen an der Rückseite;
- Fig. 29: eine Zahnbürste mit einem Hohlbereich im Halsbereich;
- Fig. 30-32: verschiedene Montagevarianten für eine Zahnbürste mit Hohlbereich;
- Fig. 33: eine Zahnbürste mit einem bei der Herstellung umspritzten Wirksubstanz-Element;
- Fig. 34, 35: ein Beispiel für eine selbsterklärende Verpackung für eine erfindungsgemässe Zahnbürste;
- Fig. 36: eine Haushaltsbürste gemäss der Erfindung.

Die Figur 4 zeigt eine Ausführungsform, aus welcher nicht hervorgeht, dass ein Wirksubstanz-Element in den Hohlraum eingespritzt ist. Dasselbe gilt für die Ausführungsform gemäss Figur 17. Die Ausführungsformen gemäss den Figuren 24 bis 27, 30 bis 32, 35 und 36 fallen nicht unter den Schutzbereich der Ansprüche.

In den Zeichnungen sind funktionsgleiche Elemente jeweils mit den gleichen Bezugszeichen versehen. Fig. 1-4 zeigen verschiedene Ansichten eines Kopfbereichs 10 einer erfindungsgemässen Zahnbürste. An der Vorderseite 18 ist eine Reinigungsstruktur 12 bestehend aus konventionellen Borsten 14, zusammengefasst in Bündeln, und weichelastischen Reinigungselementen 16 angebracht. Statt der konventionellen Borsten 14 sind z.T. nur die Verankerungsbereiche der Borstenbündel 38 angedeutet. Der Kopfbereich 10 besteht aus einer Hartkomponente 30, die massiv ist (siehe auch Fig. 5-7) und in der insbesondere die konventionellen Borsten 14 mit einer gewissen Verankerungstiefe verankert sind. Innerhalb der Hartkomponente 30 befindet sich eine in der Aufsicht auf die Vorderseite 18 kreisförmige oder elliptische Aussparung 31, die vorder- und rückseitig durch jeweils eine nach aussen gewölbte flexible Wand in Form einer elastischen Membran 28 bzw. 26 aus Weichmaterial 32 abgedeckt ist. Hierdurch wird ein Hohlbereich 22 innerhalb des Kopfbereichs 10 gebildet. Die weichelastische Struktur 16 ist in der vorderseitigen Membran 28 verankert. Vorzugsweise wird die Membrane und die weichelastische Struktur in einem Herstellungsschritt aus demselben Material ab dem gleichen Anspritzpunkt gemeinsam gebildet. Die Membran 26 auf der Rückseite 20 hat zwei gekreuzte Schlitze, die als wiederverschliessbare Einführungsöffnung 34 für ein Wirksubstanz-Element 24 dienen. Wie in den Schnittzeichnungen Fig. 5-7 dargestellt, hat die vorderseitige Membran 28 Austrittsöffnungen 36, durch die Wasser in den Hohlbereich 22 eintreten und mit Wirksubstanz angereichert wieder austreten kann. Der aus Weichmaterial 32 gebildete Wandbereich des Hohlbereichs 22 bildet eine flexible Zone 29. Unter Putzdruck verformt sich die Zahnbürste in dieser Zone derart, dass Wasser in den Hohlbereich 22 eingesogen und wieder herausgedrückt wird.

Statt eines Weichmaterials können die Membranen auch aus einer Hartkomponente bei entsprechend geringer Wandstärke hergestellt sein, um die nötige Flexibilität zu erreichen.

Die Verwendung einer Weichkomponente hat aber insofern Vorteile, als die Verankerung von Reinigungselementen in einer dünnen Hartmaterialschicht herstellungstechnisch problematisch, das gleichzeitige Anspritzen von weichelastischen Elementen an eine weiche Membran jedoch unproblematisch ist. Alternativ kann auch eine Kombination von Hart- und Weichmaterialien die Membrane bilden. Dabei werden die flexiblen Elemente der Membrane und Reinigungselemente aus Weichmaterial gebildet. Die Hartkomponente bildet lediglich strukturgebende, stabilisierende Elemente der Membrane oder dient lediglich als herstellungstechnisch bedingte Materialverbindung.

Wie in Fig. 4-7 dargestellt, ist der Hohlbereich 22 derart an die Form eines Wirksubstanz-Elements 24 angepasst, dass dieses zumindest teilweise von dessen Innenwand 23 beabstandet ist. Zur sicheren Halterung des Wirksubstanz-Elements 24 sind aus den flexiblen Membranen 26, 28 heraus nach Innen weisende Vorsprünge 40 ausgeformt. Durch die Flexibilität der Membranen 26, 28 ist das Wirksubstanz-Element 24 auch bei fortschreitender Auflösung gut positioniert.

Bei den Beispielen aus Fig. 6 und 7 ist durch eine mit sich kreuzenden bzw. einander zugeneigten Verschlusslappen 42 versehene Einführungsöffnung zudem sichergestellt, dass das Wirksubstanz-Element 24 unter Putzdruck nicht wieder aus der Einführungsöffnung 34 austritt. Die Verschlusslappen 42 dienen ausserdem als die oben erwähnten Vorsprünge 40.

Bei den Beispielen gemäss Fig. 1-7 befinden sich die Auslassöffnungen jeweils zwischen den weichelastischen Reinigungselementen 16 innerhalb der vorderseitigen Membran 28. Die Membranoberfläche hat somit eine netzartig durchlöcherte Struktur.

Fig. 8, 9 zeigen ein weiteres Beispiel für eine aus Hart-und Weichkomponente 30, 32 bestehende Zahnbürste. Hierbei bildet die Weichkomponente 32 eine flexible Zone 29, die die zwei ansonsten separaten Teile des Bürstenkopfes aus Hartkomponente 30 miteinander verbindet. Im Gegensatz zu den obigen Beispielen kann das ganze Bürstenkopfvorderteil gegenüber dem Bürstenkopfhinterteil auslenken. Der Hohlbereich 22 wird wie in den obigen Beispielen vorder-und rückseitig und zusätzlich auch lateral durch dünne Materialschichten (Membranen 26, 28) aus Weichkomponente 32 sowie in Längsrichtung durch die Hartkomponente 30 begrenzt. Durch diese Gestaltung wird eine besondere Flexibilität des Bürstenkopfes 10 und verstärkte Punk-/Sogwirkung im Hohlbereich 22 erreicht. Alternativ kann innerhalb der Weichkomponente zusätzlich auch eine Verbindung aus Hartkomponente geführt werden, welche es erlaubt die beiden Bürstenkopfsegmente aus Hartkomponente in einem Arbeitsschritt herzustellen. Vorzugsweise wird diese Verbindung sehr dünn gestaltet, damit die Flexibilität nicht negativ beeinflusst wird. Wie in den obigen Beispielen sind in der Hartkomponente 30 vor allem konventionelle Borsten 14 verankert, während die Weichkomponente mit weichelastischen Reinigungselementen 16 versehen ist. Die Einführungsöffnung 34 ist wie bei Fig. 1-7 als Kreuzschlitz gestaltet.

Fig. 10, 11 zeigt ein im wesentlichen Fig. 1-7 entsprechendes Beispiel, bei dem sich die flexible Zone 29 nicht mittig innerhalb des Borstenfeldes, sondern eher dem Halsbereich 52 zugewandt befindet. Dies hat den Vorteil, dass die am meisten belastete Zone im Bürstenkopfvorderteil aus konventionellen Borsten gebildet werden kann.

Bei Fig. 12, 13 nimmt die aus Weichmaterial 32 gebildetet flexible Zone 29 die gesamte Bürstenspitze ein und ist in der Aufsicht im wesentlichen kreisförmig gestaltet. In einer konzentrischen Anordnung trägt sie hier von Innen nach Aussen weichelastische Reinigungselemente 16, Austrittsöffnungen 36 und konventionelle Borsten 14 (bzw. deren Verankerungsbereiche). In Richtung Halsbereich 52 schliesst sich ein in der Hartkomponente 30 eingebettetes konventionelles Borstenfeld an. Die Austrittsöffnungen 36 sind so gross, dass der dahinter liegende Hohlbereich 22 einsehbar ist.

Beim Beispiel aus Fig. 14, 15 ist der aus der Hartkomponente 30 gebildete Teil des Bürstenkopfes zwar einstückig. Er hat jedoch Aussparungen derart, dass eine an der Rückseite 20 zusammenhängende flexible Zone 29 mit drei Bereichen (Clustern) 44 von Austrittsöffnungen 36 gebildet ist. Diese befinden sich an der Spitze sowie an den Seiten des Kopfbereichs 10 in einer jeweils nach aussen gewölbten flexiblen Wand/Membran, vorzugsweise aus Weichmaterial 32. Der übrige Bereich des Kopfteils 10 ist auf der Vorderseite 18 mit konventionellen Borsten 14 beborstet; auf der Rückseite befindet sich wiederum eine kreuzschlitzförmige Einführungsöffnung wie bei Fig. 5-7.

Fig. 16-21 zeigen Beispiele für verschiedene Formen der flexiblen Zone 29 bei einer erfindungsgemässen Zahnbürste in Vorder- bzw. Rückansicht (Fig. 16-19) bzw. nur in Vorderansicht (Fig. 20, 21). Auf der Rückseite befindet sich bei allen Beispielen wiederum eine kreuzschlitzförmige Einführungsöffnung 34 wie bei Fig. 5-7 (nur teilweise dargestellt). Bei Fig. 16, 17 hat die flexible Zone 29 drei seitlich angeordnete, kiemenartige Bereiche 46 (bzw. Cluster 44) mit lamellenartigen Reinigungs-/Massageelementen 16 und dazwischen angeordneten Austrittsöffnungen 36. Die Bereiche 46 sind rückseitig über eine Materialbrücke aus Weichmaterial 32 miteinander verbunden (siehe Fig. 17). Bei Fig. 18, 19 sind die Lamellen/Fischkiemen weniger stark ausgeprägt und nur zwei seitliche Cluster 44 vorhanden. Fig. 20 zeigt eine Abwandlung hiervon mit asymmetrisch geschwungener Geometrie. Bei Fig. 21 sind die Austrittsöffnungen 36 gleichmässig über den seitlichen Rand des Kopfbereichs 10 verteilt und jeweils noppenartig von Weichmaterial umgeben, so dass sich auch hier durch die Noppen beim Putzen eine Massagewirkung ergibt.

Fig. 22, 23 zeigen eine Bürste in Vorder- und Rückansicht, bei der sich die Austrittsöffnungen 36 auf der borstenabgewandten Rückseite 20 befinden und somit die Wirksubstanz hauptsächlich an der Rückseite 20 freigesetzt wird. Die Rückseite 20 besteht weitgehend aus Hartmaterial 30, das netzartig durchbrochen ist und den Blick auf den Hohlbereich 22 innerhalb des Bürstenkopfes 10 freigibt. Der Hohlbereich 22 erstreckt sich im wesentlichen über die gesamte Fläche des Kopfteils 10. Die ausreichende Flexibilität der Wand des Hohlbereichs wird durch eine entsprechend dünne Materialstärke sowie durch die Durchbrechungen bzw. Austrittsöffnungen 36 erreicht. Ein Teil des Hohlbereichs 22 ist rückseitig durch eine Membran 26 aus Weichmaterial 32 abgedeckt, in der sich sternförmig angeordnete, als Einführungsöffnung 34 dienende Schlitze befinden.

Beim in Fig. 24 gezeigten Beispiel besteht der Bürstenkopf 10 aus zwei Teilen (Spitze und halsseitiger Bereich) aus einer Hartkomponente 30, die miteinander durch eine flexible Zone 29 aus Weichmaterial 32 oder einer Kombination von Hart- und Weichmaterial verbunden sind. In der flexiblen Zone 29 ist ein Hohlbereich 22 in Form einer röhrenförmigen Ausnehmung mit elliptischem Querschnitt gebildet. Der Hohlbereich 22 wird zur Vorderseite 18 hin durch drei Stege 48 aus Weichmaterial 32 begrenzt. Zwischen den Stegen 48 befinden sich zwei Austrittsöffnungen 36 mit einer Gesamtbreite von ca. der halben Kopfbreite. Die Unterseite des Hohlbereichs 22 besteht vollflächig aus Weichmaterial 32 oder einer Kombination von Hart- und Weichmaterial. Auf den Stegen 48 sind weichelastische Reinigungselemente 16 angeordnet, auf den Hartbereichen an der Spitze und im halsseitigen Bereich sind konventionelle Borsten 14 verankert. Zwischen den Stegen 48 und der Unterseite 66 des Hohlbereichs 22 ist eine ellipsenförmige Einführungsöffnung 34 für das Wirksubstanz-Element 24 gebildet. Dieses hat im wesentlichen die Form eines Zylinders mit elliptischem Querschnitt und abgerundeten Kanten. Das Wirksubstanz-Element 24 wird zwischen den Stegen und der Unterseite 66 geklemmt. Seitlich ist es jedoch von der Innenwand des Hohlbereichs 22 beabstandet, so dass es dort und im Bereich der Austrittsöffnungen 36 von Wasser umspült wird. Aufgrund der räumlichen Gestalt mit einer im wesentlichen zweigeteilten Hartkomponente 30 und die Teile verbindenden flexiblen Zone 29 aus Weichmaterial 32 ist der Bürstenkopf besonders flexibel. Alternativ können die Stege 48 ebenfalls aus der Hartkomponente 30 bestehen und die Spitze sowie den halsseitigen Bereich scharnierartig verbinden; die Flexibilität ist in diesem Fall durch eine entsprechend dünne Wandstärke der Stege 48 gewährleistet.

Fig. 25-27 zeigen Abwandlungen des Beispiels aus Fig. 24 mit ebenfalls einer im wesentlichen zweigeteilten Hartkomponente 30 und einer die Teile verbindenden flexiblen Zone 29 aus Weichkomponente 32 oder einer Kombination von Hart- und Weichkomponente, in der der Hohlbereich 22 zur Aufnahme des Wirksubstanz-Elements 24 untergebracht ist. Bei Fig. 25 und 26 sind der Hohlbereich 22 und das Wirksubstanz-Element 24 selbst zylinderförmig mit kreisförmigem Querschnitt. Die Einführungsöffnung 34 ist ebenfalls kreisförmig und kann einen kleineren Durchmessser haben als der Hohlbereich 22 selbst, so dass das Wirksubstanz-Element 24 im Hohlbereich 22 wenigstens teilweise umspült werden kann. Der Hohlbereich 22 ist in zu seiner Längsrichtung radialer Richtung mit Ausnahme der Austrittsöffnungen 36 in der vorderseitigen Membran 28 im wesentlichen von Weichmaterial 32 umgeben. Im Fall von Fig. 25 sind in an die Membran 28 röhrenförmige weichelastische Reinigungselemente 16 angeformt, deren Inneres mit dem Hohlbereich 22 kommuniziert, so dass aufgelöste Wirksubstanz auch über Austrittsöffnungen 36' am oberen Ende der Reinigungselemente 16 abgegeben wird. Die Wirksubstanzabgabe wird durch den Kapillareffekt verstärkt. Im Fall von Fig. 26 sind keine weichelastischen Reinigungselemente auf der Weichkomponente angeordnet.

Fig. 27 zeigt ein analoges Beispiel mit einer in Längsrichtung des Bürstenkopfes verlängerten elastischen Zone 29, in der ein im wesentlichen quaderförmiger Hohlbereich 22 ausgebildet ist. Dieser ist an ein platten-oder folienförmiges Wirksubstanz-Element 24 angepasst.

Beim Beispiel aus Fig. 28 ist der Hohlbereich 22 an der Rückseite 20 des Bürstenkopfes durch eine flexible Membran 26 aus Weichmaterial 32 abgedeckt und ansonsten innerhalb der Hartkomponente 30 geformt. Die Austrittsöffnungen 36 sind innerhalb noppen- bzw. trichterartiger Erhebungen, die gleichzeitig als Reinigungs- oder Massageelemente 16 insbesondere für Gaumen und Zunge wirken können, auf der Membran 26 gebildet. Die aus der Hartkomponente 30 bestehende Vorderseite 18 kann somit auch oberhalb des Hohlbereichs 22 konventionell beborstet werden. Eine Kombination dieser Ausführungsform mit einer vorher gezeigten flexiblen Membrane auf der Vorderseite des Bürstenkopfes ist ebenfalls denkbar. Durch die Bewegung der Noppen beim Putzen wird Wasser in den Hohlbereich eingesogen sowie mit Wirkstoff angereichert wieder ausgestossen.

Fig. 29 zeigt eine Zahnbürste, bei der der Hohlbereich 22 durch eine käfigartige, an eine kugel- oder ellipsoide Form des Wirksubstanz-Elements angepasste Verdickung im Halsbereich 52 gebildet ist. Diese hat eine Vielzahl von Austrittsöffnungen 36, durch die der Hohlbereich 22 einsehbar ist. Die Begrenzung des Hohlbereichs kann aus Hart- und/oder Weichkomponente gebildet sein, wobei sich im letzteren Fall eine Dämpfungszone im Halsbereich 52 ergibt.

Fig. 30-33 zeigen schematisch verschiedene Herstellungsmethoden für erfindungsgemässe Bürsten.

Bei Fig. 30 wird die Zahnbürste aus zwei Teilen bestehend aus Hart- und/oder Weichkomponente 30 im Spritzgussverfahren hergestellt, und zwar zum einen die borstenseitige obere Hälfte des Bürstenkopfes und zum anderen der rückseitige Deckel 54. In der oberen Hälfte wird eine Ausnehmung für das Wirksubstanz-Element 24 gebildet, die später mit dem Deckel 54 unter Bildung des Hohlbereichs 22 verschlossen wird. An der oberen Hälfte werden die Austrittsöffnungen 36 und gegebenenfalls Reinigungselemente 16 aus Weichkomponente 32 gebildet. Konventionelle Borsten werden seitlich von den Reinigungselementen 16 durch konventionelles Stopfen oder In Mould Tufting verankert. Am Deckel 54 werden weitere Austrittsöffnungen 36 in der Hartkomponente 30 gebildet. Alternativ kann auch der Deckel 54 eine Membran aus Weichkomponente enthalten, in der die Austrittsöffnungen in noppenartigen Erhebungen gebildet sind. Deckel 54 und restlicher Bürstenkopf werden anschliessend unter Einschluss eines flachen Wirksubstanz-Elements 24 lösbar (Schnappen, Schieben, Rasten etc.) oder unlösbar (Kleben, Schweissen, Formschlüssiges Verrasten etc.) verbunden.

Bei Fig. 31 wird die Zahnbürste ebenfalls aus zwei Teilen aus einem Hart- und/oder Weichkompontente im Spritzgussverfahren hergestellt. Die bürstenkopfrückseitige Hälfte des Bürstenkopfes hat eine tellerförmige Vertiefung, die im zusammengesetzten Zustand mit einer Trägerplatte 56 einen Hohlraum 22 bildet. Die Trägerplatte wird einschliesslich Öffnungen hergestellt, die in einem weiteren Spritzgiessschritt mit Weichkomponente 32 zur Bildung einer Membran 26 und eventuell auch weichelastischen Reinigungselementen 16 aus Weichkomponente geschlossen werden. Die konventionellen Borsten 14 werden anschliessend in der Trägerplatte 56 verankert. Alternativ kann die Trägerplatte 56 auch im Anchor Free Tufting verfahren beborstet werden, was den Vorteil hat, dass die Trägerplatte dünner ausgeführt werden kann. Die Trägerplatte wird anschliessend lösbar (Schnappen, Schieben, Rasten etc.) oder unlösbar (Kleben, Schweissen, Formschlüssiges Verrasten etc.) mit der restlichen Zahnbürste verbunden, wobei ein Wirksubstanz-Element 24 im Hohlraum 22 eingeschlossen wird.

Fig. 32 zeigt eine Kombination der Beispiele aus Fig. 30 und 31 mit einem aus drei Teilen (ringförmiger Körper, Trägerplatte 56 und rückseitiger Deckel 54) bestehenden Bürstenkopf.

Fig. 33 zeigt ein weiteres Beispiel, bei dem die Wirksubstanz bei der Herstellung der Zahnbürste in die Hartkomponente 30 eingesetzt und mit der Weichkomponente 32 überspritzt wird. Dabei wird ein Hohlraum 22 mit einer flexiblen Wand in Form einer dünnen Membran 26 aus Weichkomponente 32 gebildet. In der Membran 26 sind Öffnungen 36 zum Ein- und Austritt von Wasser bzw. wassergelöster Wirksubstanz vorhanden.

Bei allen Beispielen ergibt sich die Flexibilität der Wand des Hohlbereichs 22 durch die Wahl eines Wandmaterials mit einer gewissen Elastizität, insbesondere indem wenigstens eine Membran aus Weichmaterial 32 vorhanden ist, und/oder durch die insgesamt bestehende Biegeelastizität des aus Hart- und/oder Weichmaterial bestehenden Bürste. Solange der ausreichende Kontakt mit Wasser bzw. die ausreichende Auflösung der Wirksubstanz gewährleistet ist, reicht es aus, wenn die Pump-/Sogwirkung bzw. Volumenänderung des Hohlbereichs aufgrund des Putzdrucks nur gering bis gar nicht vorhanden ist.

Fig. 34 und 35 zeigen eine selbsterklärende Verpackung 58 für eine Zahnbürste mit Wirksubstanz, bei der neben einer an die Bürstenform angepassten Aussparung 60 ein abtrennbarer Bereich mit jeweils einem Wirksubstanz-Element 24 vorhanden ist. Der Benutzer erkennt daher unmittelbar, um welches Produkt es sich handelt.

Die oben gezeigten Ausgestaltungsvarianten können selbstverständlich auch bei elektrischen Zahnbürsten eingesetzt werden. Die mechanische Bewegung oder Vibration mindestens eines Teils des Bürstenkopfes begünstigt den Flüssigkeitsaustausch in und aus dem Hohlbereich zusätzlich. Falls der Bürstenkopf in einen bewegliches und einen nicht bewegliches Bürstenkopfsegment unterteilt wird, wird der Hohlbereich, innerhalb der oben beschriebenen Varianten, vorzugsweise im nicht beweglichen Segment untergebracht.Fig. 36 zeigt eine Haushaltsbürste mit ebenfalls einem Kopf-, Hals und Griffbereich 10, 52, 62. Im Kopfbereich 10 befindet sich ein Hohlbereich 22, der an der der Reinigungsstruktur 12 abgewandten Seite durch eine Klappe 64 wiederverschliessbar ist und ein Wirksubstanz-Element 24 aufnehmen kann. In der Klappe 64 befinden sich die Austrittsöffnungen für die gelöste Wirksubstanz. Bei der Spülbürste wird vorzugsweise eine Festkörperseife als Wirksubstanzelement eingesetzt. Alle vorher gezeigten Ausgestaltungsvarianten können analog für die Spülbürste übernommen werden. Die Angegebenen Dimensionen sind im Verhältnis den Dimensionen des Spülbürstenkopfes anzupassen.

Im Rahmen der Erfindung bewegen sich auch Kombinationen von Elementen der gezeigten Beispiele.

Eine Bürste mit einer flexiblen Membran im Kopfteil, welche Reinigungs- und/oder Massgageelemente trägt, hat auch ohne einen darunter liegenden Hohlbereich Vorteile, insbesondere wegen der flexiblen Aufhängung der Reinigungs- und/oder Massgageelemente. Alle gezeigten Beispiele lassen sich entsprechend abwandeln, z.B. indem kein Hohlbereich oder ein nicht mit der Aussenwelt kommunizierender Hohlbereich vorgesehen wird. Hierzu bieten sich insbesondere die in Fig. 24-27 gezeigten Beispiele an, bei denen die flexible Zone 29 beibehalten, aber bezüglich der Aufnahme und Abgabe von Wirksubstanz ohne Funktion bleibt.

## Patentansprüche

1. Verfahren zur Herstellung einer Zahnbürste bei welchem ein Bürstenkörper mit einem Kopf-, Hals- und Griffteil aus einer Hartkomponente (30) hergestellt wird, wobei im Kopf- oder Halsteil ein Hohlbereich (22) ausgeformt wird, in welchem anschliessend ein sich im Gebrauch mit Wasser mindestens teilweise unter Freigabe einer Wirksubstanz auflösendes Wirksubstanzelement (24) fixiert wird, **dadurch gekennzeichnet, dass** die Wirksubstanz in einer Kunststoffmatrix eingebunden und zur Bildung des Wirksubstanzelements (24), in den Hohlbereich (22) eingespritzt wird.

2. Verfahren nach Anspruch 1, **dadurch gekennzeichnet, dass** das Wirksubstanzelement (24) in einem weiteren Arbeitsschritt wenigstens teilweise umspritzt wird.

3. Verfahren nach Anspruch 1 oder 2, **dadurch gekennzeichnet, dass** das Wirksubstanz-Element (24) mit einer Weichkomponente (32) umspritzt wird.

4. Verfahren nach einem der Ansprüche 1 bis 3, **dadurch gekennzeichnet, dass** Austrittsöffnungen (36) für die Wirksubstanz in der Hartkomponente (30) und/oder gegebenenfalls in der Weichkomponente (32) ausgebildet werden und dass das Wirksubstanzelement (24) die Austrittsöffnungen (36) in der Hartkomponente (30) gegenüber der Weichkomponente (32) abdichtet.

5. Verfahren nach einem der Ansprüche 1 bis 4, **dadurch gekennzeichnet, dass** an einer flexiblen Wand (26, 28), durch welche der Hohlbereich (22) zumindest teilweise begrenzt wird und die sich zumindest teilweise nach aussen wölbt, ebenfalls aus der Weichkomponente (32) bestehende, vorzugsweise mit der flexiblen Wand (26, 28) in einem Arbeitsgang und aus demselben Material gefertigte Massage- und/oder Reinigungselemente (16) angeordnet werden, wobei die Austrittsöffnungen (36) vorzugsweise in der flexiblen Wand (26, 28) zwischen den Massageund/oder Reinigungselementen (16) und/oder in den Massage- und/oder Reinigungselementen (16) ausgebildet werden.

6. Verfahren nach Anspruch 5, **dadurch gekennzeichnet, dass** die Anbindung der flexiblen Wand (26, 28) an die Hartkomponente des Bürstenkopfes im Mehrkomponentenspritzguss erfolgt.

7. Verfahren nach einem der Ansprüche 1 bis 6, **dadurch gekennzeichnet, dass** der Kopfteil mit angespritzter Wirksubstanz in einem Mehrkomponentenspritzgussverfahren hergestellt wird.

8. Verfahren nach einem der Ansprüche 1 bis 7, **dadurch gekennzeichnet, dass** sich die Kunststoffmatrix mit der Hartkomponente (30) in einem folgenden Spritzgussprozess verbindet.

9. Verfahren nach einem der Ansprüche 1 bis 8, **dadurch gekennzeichnet, dass** mittels Spritzguss Hinterschneidungen zur Verankerung der Wirksubstanz gebildet werden.

10. Verfahren nach einem der Ansprüche 1 bis 9, **dadurch gekennzeichnet, dass** das Wirksubstanzelement (24) zur Vergrösserung der Oberfläche mit zusätzlichen Ausnehmungen, konkaven oder konvexen Elementen auf der Oberfläche versehen wird.

11. Verfahren nach Anspruch 1
**dadurch gekennzeichnet, dass** der Bürstenkörper mit einer den Hohlbereich (22) bildender Aussparung und ein vorzugsweise passgenau auf die Aussparung aufsetzbares Deckelement (54, 56) aus der Hartkomponente (30) gebildet wird dass nach den Einspriken des Wirksubstanz und des Kunststoffmatrix in die Aussparung das Deckelement (54, 56) auf die Aussparung aufgesetzt wird.

12. Verfahren nach Anspruch 11, **dadurch gekennzeichnet, dass** das Deckelement (54, 56) mit einer insbesondere Borsten (14) umfassenden Reinigungsstruktur (12) versehen wird.

13. Verfahren nach einem der Ansprüche 1 bis 12, **dadurch gekennzeichnet, dass** der Hohlbereich (22) mittels Formkernen/Schiebern von der borstentragenden Kopfseite und/oder der Bürstenkopfrückseite geformt wird.

14. Verfahren nach einem der Ansprüche 1 bis 13, **dadurch gekennzeichnet, dass** der Hohlbereich (22) mittels Formkernen/Seitenschiebern zur Bildung eines Tunnels quer durch den Bürstenkopf geformt wird.

15. Verfahren nach Anspruch 11 oder 12 **dadurch gekennzeichnet, dass** die Zahnbürste im Spritzgussverfahren aus einer borstenseitigen oberen Hälfte des Bürstenkopfes und einem rückseitigen Deckel (54) hergestellt wird, die aus einer Hart- und/oder Weichkomponente (30) bestehen, wobei der Deckel (54) und der restliche Bürstenkopf anschliessend unter Einschluss eines Wirksubstanz-Elements (24) verbunden werden.

16. Verfahren nach Anspruch 15, **dadurch gekennzeichnet, dass** an der oberen Hälfte des Bürstenkopfes die Austrittsöffnungen (36) und gegebenenfalls die Reinigungselemente (16) aus Weichkomponenten (32) gebildet werden.

17. Verfahren nach Anspruch 15 oder 16, **dadurch gekennzeichnet, dass** seitlich von den Reinigungselementen (16) konventionelle Borsten durch konventionelles Stopfen oder In Mould Tafting verankert werden.

18. Verfahren nach einem der Ansprüche 15 bis 17, **dadurch gekennzeichnet, dass** am Deckel (54) weitere Austrittsöffnungen (36) in der Hartkomponente (30) gebildet werden.

19. Verfahren nach einem der Ansprüche 15 bis 17, **dadurch gekennzeichnet, dass** der Deckel (54) eine Membran aus der Weichkomponente (30) enthält, in der weitere Austrittsöffnungen (36) gebildet werden.

20. Verfahren nach einem der Ansprüche 1 bis 19, **dadurch gekennzeichnet, dass** die Zahnbürste im 5 Spritzgussverfahren aus zwei Teilen hergestellt wird, die aus einer Hart- und/oder Weichkomponente (30) bestehen, wobei die bürstenkopfrückseitige Hälfte des Bürstenkopfes im zusammengesetzten Zustand mit einer Trägerplatte (56) den Hohlraum (22) bildet, dass konventionelle Borsten (14) in der Trägerplatte (56) verankert werden und dass anschliessend die Trägerplatte (56) mit der restlichen Zahnbürste verbunden wird, wobei das Wirksubstanz-Element (24) im Hohlraum (22) eingeschlossen wird.

21. Verfahren nach Anspruch 20, **dadurch gekennzeichnet, dass** die Trägerplatte (56) einschliesslich Öffnungen hergestellt wird, die in einem weiteren Spritzgiessschritt mit der Weichkomponente (32) zur Bildung einer Membran (26) und eventuell auch mit weichelastischen Reinigungselementen (16) aus der Weichkomponente (32) geschlossen werden.

22. Verfahren nach Anspruch 20 oder 21, **dadurch gekennzeichnet, dass** die Trägerplatte (56) im Anchor Free Tufting Verfahren beborstet wird.

23. Verfahren nach Anspruch 22, **dadurch gekennzeichnet, dass** die Wirksubstanz im Zahnbürstenkopf platziert wird, bevor die beborstete AFT Platte mit dem Zahnbürstengriff unlösbar verschweisst wird.

## Claims

1. Method for producing a toothbrush, in which method a brush body with a head part, neck part and handle part is produced from a hard component (30), the head part or neck part being formed with a cavity (22) in which there is subsequently fixed an active substance element (24) that at least partially dissolves during use with water and that releases an active substance, **characterized in that** the active substance is bound in a plastic matrix and, in order to form the active substance element (24), is injected into the cavity (22).

2. Method according to Claim 1, **characterized in that** the active substance element (24) is at least partially encapsulated in a further working step.

3. Method according to Claim 1 or 2, **characterized in that** the active substance element (24) is encapsulated with a soft component (32).

4. Method according to one of Claims 1 to 3, **characterized in that** outlet openings (36) for the active substance are formed in the hard component (30) and/or optionally in the soft component (32), and **in that** the active substance element (24) seals off the outlet openings (36) in the hard component (30) from the soft component (32).

5. Method according to one of Claims 1 to 4, **characterized in that** massaging and/or cleaning elements (16), likewise made from the soft component (32), are arranged on a flexible wall (26, 28) which at least partially delimits the cavity (22) and which curves at least partially outwards, the massaging and/or cleaning elements (16) preferably being produced along with the flexible wall (26, 28) in one operating step and from the same material, the outlet openings (36) preferably being formed in the flexible wall (26, 28) between the massaging and/or cleaning elements (16) and/or in the massaging and/or cleaning elements (16).

6. Method according to Claim 5, **characterized in that** the flexible wall (26, 28) is bound to the hard component of the brush head by multi-component injection moulding.

7. Method according to one of Claims 1 to 6, **characterized in that** the head part, with active substance injected on, is produced in a multi-component injection-moulding process.

8. Method according to one of Claims 1 to 7, **characterized in that** the plastic matrix connects to the hard component (30) in a subsequent injection-moulding process.

9. Method according to one of Claims 1 to 8, **characterized in that** undercuts for anchoring the active substance are formed by means of injection moulding.

10. Method according to one of Claims 1 to 9, **characterized in that**, in order to increase the surface, the active substance element (24) is provided with additional recesses, concave or convex elements on the surface.

11. Method according to Claim 1, **characterized in that** the brush body is formed with an aperture, which forms the cavity (22), and a cover element (54, 56) that can be fitted onto the aperture, preferably with an exact fit, and is made from the hard component (30), and **in that** the cover element (54, 56) is fitted onto the aperture after the injection of the active substance and of the plastic matrix into the aperture.

12. Method according to Claim 11, **characterized in that** the cover element (54, 56) is provided with a cleaning structure (12) that in particular comprises bristles (14).

13. Method according to one of Claims 1 to 12, **characterized in that** the cavity (22) is formed by means of mould cores/slides from the head side supporting the bristles and/or from the rear face of the brush head.

14. Method according to one of Claims 1 to 13, **characterized in that** the cavity (22) is formed by means of mould cores/lateral slides for formation of a tunnel extending transversely through the brush head.

15. Method according to Claim 11 or 12, **characterized in that** the toothbrush is produced by injection moulding from an upper half of the brush head with bristles and from a cover (54) on the rear face, which consist of a hard and/or soft component (30), the cover (54) and the rest of the brush head then being connected, with inclusion of an active substance element (24).

16. Method according to Claim 15, **characterized in that**, on the upper half of the brush head, the outlet openings (36) and possibly the cleaning elements (16) are formed from soft components (32).

17. Method according to Claim 15 or 16, **characterized in that** conventional bristles are anchored laterally with respect to the cleaning elements (16) by conventional plugging or in-mould tufting.

18. Method according to one of Claims 15 to 17, **characterized in that**, on the cover (54), further outlet openings (36) are formed in the hard component (30).

19. Method according to one of Claims 15 to 17, **characterized in that** the cover (54) contains a membrane which is made from the soft component (30) and in which further outlet openings (36) are formed.

20. Method according to one of Claims 1 to 19, **characterized in that** the toothbrush is produced by injection moulding from two parts which are made of a hard and/or soft component (30), wherein the half of the brush head on the rear face of the brush head forms the cavity (22) when connected to a support plate (56), **in that** conventional bristles (14) are anchored in the support plate (56), and **in that** the support plate (56) is then connected to the rest of the toothbrush, with the active substance element (24) being enclosed in the cavity (22).

21. Method according to Claim 20, **characterized in that** the support plate (56) is produced including openings which, in a further injection-moulding step, are closed with the soft component (32) to form a membrane (26) and possibly also with pliable cleaning elements (16) made from the soft component (32).

22. Method according to Claim 20 or 21, **characterized in that** the support plate (56) is provided with bristles by anchor-free tufting.

23. Method according to Claim 22, **characterized in that** the active substance is positioned in the toothbrush head before the bristled AFT plate is welded non-releasably to the handle of the toothbrush.

## Revendications

1. Procédé de fabrication d'une brosse à dents, selon lequel un corps de brosse comprenant une partie de tête, d'encolure et de manche est fabriqué en un composant dur (30), un espace creux (22) étant formée dans la partie de tête ou d'encolure, dans laquelle un élément à substance active (24), qui se dissout au moins en partie lors de l'utilisation avec de l'eau en libérant une substance active, est ensuite fixé, **caractérisé en ce que** la substance active est incorporée dans une matrice plastique et injectée dans l'espace creux (22) pour former l'élément à substance active (24).

2. Procédé selon la revendication 1, **caractérisé en ce que** l'élément à substance active (24) est au moins partiellement enrobé lors d'une étape supplémentaire.

3. Procédé selon la revendication 1 ou 2, **caractérisé en ce que** l'élément à substance active (24) est enrobé avec un composant souple (32).

4. Procédé selon l'une quelconque des revendications 1 à 3, **caractérisé en ce que** des ouvertures de sortie (36) pour la substance active sont formées dans le composant dur (30) et/ou éventuellement dans le composant souple (32), et **en ce que** l'élément à substance active (24) isole les ouvertures de sortie (36) dans le composant dur (30) du composant souple (32).

5. Procédé selon l'une quelconque des revendications 1 à 4, **caractérisé en ce que** des éléments de massage et/ou de nettoyage (16) sont agencés sur une paroi flexible (26, 28), par laquelle l'espace creux (22) est au moins partiellement délimitée et qui se courbe au moins partiellement vers l'extérieur, lesdits éléments étant également constitués du composant souple (32), de préférence fabriqués avec la paroi flexible (26, 28) en une opération et à partir du même matériau, les ouvertures de sortie (36) étant de préférence formées dans la paroi flexible (26, 28) entre les éléments de massage et/ou de nettoyage (16) et/ou dans les éléments de massage et/ou de nettoyage (16).

6. Procédé selon la revendication 5, **caractérisé en ce que** la liaison de la paroi flexible (26, 28) sur le composant dur de la tête de brosse a lieu par moulage par injection multi-composant.

7. Procédé selon l'une quelconque des revendications 1 à 6, **caractérisé en ce que** la partie de tête est fabriquée avec une substance active moulée par injection par un procédé de moulage par injection multi-composant.

8. Procédé selon l'une quelconque des revendications 1 à 7, **caractérisé en ce que** la matrice plastique est reliée au composant dur (30) par un procédé de moulage par injection consécutif.

9. Procédé selon l'une quelconque des revendications 1 à 8, **caractérisé en ce que** des contre-dépouilles pour l'ancrage de la substance active sont formées par moulage par injection.

10. Procédé selon l'une quelconque des revendications 1 à 9, **caractérisé en ce que** l'élément à substance active (24) est muni de retraits supplémentaires, d'éléments concaves ou convexes sur la surface, pour agrandir la surface.

11. Procédé selon la revendication 1, **caractérisé en ce que** le corps de brosse est formé avec un évidement formant l'espace creux (22) et un élément de couvercle (54, 56) logeant de préférence de manière ajustée sur l'évidement, formé à partir du composant dur (30), **en ce qu'**après l'injection de la substance active et de la matrice plastique dans l'évidement, l'élément de couvercle (54, 56) est placé sur l'évidement.

12. Procédé selon la revendication 11, **caractérisé en ce que** l'élément de couvercle (54, 56) est muni d'une structure de nettoyage (12) comprenant notamment des poils (14).

13. Procédé selon l'une quelconque des revendications 1 à 12, **caractérisé en ce que** l'espace creux (22) est formé au moyen de noyaux de moule/coulisseaux sur le côté de la tête portant les poils et/ou sur le côté arrière de la tête de brosse.

14. Procédé selon l'une quelconque des revendications 1 à 13, **caractérisé en ce que** l'espace creux (22) est formé au moyen de noyaux de moule/coulisseaux latéraux pour la formation d'un tunnel transversal au travers de la tête de brosse.

15. Procédé selon la revendication 11 ou 12, **caractérisé en ce que** la brosse à dents est fabriquée par un procédé de moulage par injection à partir d'une moitié supérieure du côté des poils de la tête de brosse et d'un couvercle arrière (54), qui sont constitués d'un composant dur et/ou souple (30), le couvercle (54) et le reste de la tête de brosse étant ensuite reliés avec inclusion d'un élément à substance active (24).

16. Procédé selon la revendication 15, **caractérisé en ce que** les ouvertures de sortie (36) et éventuellement les éléments de nettoyage (16) sur la moitié supérieure de la tête de brosse sont formés à partir des composants souples (32).

17. Procédé selon la revendication 15 ou 16, **caractérisé en ce que** des poils classiques sont ancrés à côté des éléments de nettoyage (16) par bourrage classique ou In Mould Tufting.

18. Procédé selon l'une quelconque des revendications 15 à 17, **caractérisé en ce que** des ouvertures de sortie supplémentaires (36) sont formées dans le composant dur (30) sur le couvercle (54).

19. Procédé selon l'une quelconque des revendications 15 à 17, **caractérisé en ce que** le couvercle (54) contient une membrane formée à partir du composant souple (32), dans laquelle des ouvertures de sortie supplémentaires (36) sont formées.

20. Procédé selon l'une quelconque des revendications 1 à 19, **caractérisé en ce que** la brosse à dents est fabriquée par un procédé de moulage par injection à partir de deux parties, qui sont constituées d'un composant dur et/ou souple (30), la moitié du côté arrière de la tête de brosse formant à l'état composé l'espace creux (22) avec une plaque support (56), **en ce que** des poils classiques (14) sont ancrés dans la plaque support (56), et **en ce que** la plaque support (56) est ensuite reliée au reste de la brosse à dents, l'élément à substance active (24) étant incorporé dans l'espace creux (22).

21. Procédé selon la revendication 20, **caractérisé en ce que** la plaque support (56) est fabriquée en incluant des ouvertures qui sont fermées lors d'une étape de moulage par injection supplémentaire avec le composant souple (32) pour la formation d'une membrane (26) et éventuellement également avec des éléments de nettoyage élastiques souples (16) formés à partir du composant souple (32).

22. Procédé selon la revendication 20 ou 21, **caractérisé en ce que** la plaque support (56) est munie de poils par le procédé Anchor Free Tufting.

23. Procédé selon la revendication 22, **caractérisé en ce que** la substance active est placée dans la tête de brosse à dents avant que la plaque munie de poils par le procédé AFT ne soit soudée avec le manche de la brosse à dents de manière inséparable.
